# FASCICULE DE BREVET EUROPEEN

(11) **EP 1 691 648 B1**
(45) Date de publication et mention de la délivrance du brevet: **18.12.2013**
(21) Numéro de dépôt: 03773787.1
(22) Date de dépôt: 16.09.2003
(51) Int. Cl.: A47G 9/10

(54) **OREILLER OSTEOPHATIQUE**
OSTEOPATHISCHES KISSEN
OSTEOPATHIC PILLOW

(43) Date de publication de la demande: 23.08.2006
(73) Titulaire: GUEZ, Gérard, 75008 Paris (FR)
(72) Inventeur: GUEZ, Gérard, 75008 Paris (FR)
(74) Mandataire: Remy, Vincent Noel Paul
(86) Numéro de dépôt international: PCT/FR2003/002735
(87) Numéro de publication internationale: WO 2005/027697

(56) Documents cités:
- EP-A- 0 778 017
- WO-A-01/82756
- DE-U- 29 900 237
- US-A- 4 259 757
- US-A- 5 781 947
- US-B1- 6 381 784

## Description

La présente invention concerne un oreiller ostéopathique.

On connaît déjà dans l'état de la technique un oreiller du type comprenant une masse en matériau déformable élastiquement munie d'un dessus, sur lequel la tête d'un utilisateur est destinée à être posée, et d'un dessous, destiné à être placé en appui sur un support de l'oreiller, le dessus étant relié au dessous par au moins un côté scapulaire.

Généralement, un oreiller anatomique a une forme adaptée pour soutenir les cervicales de l'utilisateur. En effet, conformément à un avis répandu, il est considéré que les cervicales doivent être soutenues pendant les périodes de repos allongé.

Or, habituellement, en fin de journée, la lordose cervicale d'une personne est accentuée par la tension du cou conduisant à la rétraction des muscles cervicaux. Il apparaît donc plus approprié de soulager les cervicales en évitant leur soutien pendant les périodes de repos allongé.

L'invention a pour but de proposer un oreiller du type précité permettant un étirement doux et progressif des cervicales pour détendre ce segment vertébral lors des périodes de repos allongé.

A cet effet, l'invention a pour objet un oreiller du type précité, caractérisé en ce que le côté scapulaire est muni d'une échancrure scapulaire formant, d'une part, un dégagement pour les cervicales de l'utilisateur lorsque celui-ci est couché sur le dos et, d'autre part, un logement pour l'épaule de l'utilisateur lorsque celui-ci est couché sur le côté,
le dessus comprenant un enfoncement de logement partiel de la tête de l'utilisateur, dit enfoncement de réception de tête,
le dessus comprenant une gouttière cervicale de liaison formant un dégagement cervical s'étendant entre l'enfoncement de réception de tête et l'échancrure scapulaire, de façon à éviter ou, pour le moins, limiter, le contact du cou de l'utilisateur avec le dessus de la mass.

Suivant d'autres caractéristiques de cet oreiller:
- la masse en matériau déformable comprend un orifice, dit orifice auriculaire, muni de deux extrémités débouchant respectivement dans l'enfoncement de réception de tête et dans le dessous, cet orifice auriculaire permettant d'éviter ou, pour le moins, de limiter, la compression de l'oreille de l'utilisateur en contact avec l'oreiller, lorsque cet utilisateur est couché sur le côté ;
- le dessus est relié au dessous par deux côtés scapulaires opposés susceptibles d'être chacun en contact avec l'épaule de l'utilisateur selon le choix de ce dernier, ces deux côtés scapulaires opposés étant munis chacun d'une échancrure scapulaire ;
- le dessus comprend deux gouttières cervicales de liaison s'étendant chacune entre l'enfoncement de positionnement de tête et une échancrure scapulaire correspondante ;
- le dessus et le dessous ont des formes semblables et peuvent être utilisés l'un pour l'autre ;
- la masse est en matériau composite de façon que la partie de la masse formant le dessus soit relativement dense, si bien qu'elle est adaptée pour l'hiver, et la partie de la masse formant le dessous soit relativement aérée, si bien qu'elle est adaptée pour l'été ;
- la masse en matériau déformable a une forme générale prismatique ;
- la forme générale prismatique de la masse en matériau déformable a pour base un trapèze isocèle, chacun des deux côtés parallèles de ce trapèze formant un côté scapulaire, les deux autres côtés du trapèze formant respectivement le dessus et le dessous de la masse.
- la masse en matériau déformable est en mousse.

L'invention sera mieux comprise à la lecture de la description qui va suivre, donnée uniquement à titre d'exemple et faite en se référant aux dessins dans lesquels :
- la figure 1 est une vue en perspective d'un oreiller selon l'invention ;
- la figure 2 est une vue de côté, avec une coupe longitudinale, de l'oreiller représenté sur la figure 1, montrant un utilisateur, couché sur le côté, ayant sa tête posée sur l'oreiller ;
- les figures 3 et 4 sont des vues de dessus de l'oreiller représenté sur les figures précédentes, montrant un utilisateur couché respectivement sur le côté et sur le dos.

On a représenté sur les figures un oreiller dit ostéopathique selon l'invention désigné par la référence générale 10.

L'oreiller 10 comprend une masse 12 en matériau déformable élastiquement, de préférence en mousse synthétique ou naturelle, le matériau étant par ailleurs anti-acarien.

La masse 12 en matériau déformable peut être, le cas échéant, recouverte d'une coiffe non représentée sur les figures.

Dans l'exemple illustré, la masse 12 en matériau déformable a une forme générale prismatique. Plus particulièrement, la masse 12 a pour base un trapèze isocèle T dont le contour est représenté sur la figure 2.

La masse 12 en matériau déformable est munie d'un dessus 14, sur lequel la tête d'un utilisateur H est destinée à être posée. La masse 12 en matériau déformable est également munie d'un dessous 16, destiné à être placé en appui sur un support de l'oreiller 10, en général un élément de literie, tel qu'un matelas.

Le dessus 14 est relié au dessous 16 par un premier côté scapulaire 18A, destiné à venir en contact avec l'épaule ou les épaules de l'utilisateur H.

Le premier côté scapulaire 18A est muni d'une première échancrure scapulaire 20A formant un logement pour l'épaule de l'utilisateur H, lorsque celui-ci est couché sur le côté, comme cela est représenté sur les figures 2 et 3. Cette première échancrure 20A forme également un dégagement pour les cervicales de l'utilisateur H lorsque celui est couché sur le dos, comme cela est représenté sur la figure 4.

Par ailleurs, le dessus 14 comprend un enfoncement 22 de logement partiel de la tête de l'utilisateur H, dit enfoncement 22 de réception de tête.

La première échancrure scapulaire 20A est reliée à l'enfoncement 22 de réception de tête par une première gouttière cervicale de liaison 24A. Cette gouttière 24A forme un dégagement cervical destiné à éviter ou, pour le moins, limiter le contact du cou de l'utilisateur H avec le dessus 14 de la masse 12.

La masse 12 en matériau déformable comprend un orifice 26, dit orifice auriculaire, muni de deux extrémités débouchant respectivement dans l'enfoncement 22 de réception de tête et dans le dessous 16 de la masse 12. L'orifice auriculaire 26 a pour fonction d'éviter ou, pour le moins, de limiter, la compression de l'oreille de l'utilisateur H en contact avec l'oreiller 10, lorsque cet utilisateur H est couché sur le côté, comme cela est représenté sur les figures 2 et 3.

Le dessus 14 est relié au dessous 16 par un second côté scapulaire 18B opposé au premier côté scapulaire 18A.

On notera que les deux côtés parallèles du trapèze T délimitent les deux côtés scapulaires 18A, 18B respectivement. Les deux autres côtés du trapèze T forment respectivement le dessus 14 et le dessous 16 de la masse 12 en matériau déformable.

Le second côté scapulaire 18B est, de façon analogue au premier côté scapulaire 18A, muni d'une deuxième échancrure scapulaire 20B ayant la même fonction que la première échancrure 20A.

Le dessus 14 de la masse 12 en matériau déformable est également muni d'une seconde gouttière cervicale 24B s'étendant entre l'enfoncement 22 de réception de tête et la seconde échancrure scapulaire 20B.

De préférence, le dessus 14 et le dessous 16 de la masse 12 ont des formes semblables et peuvent être utilisés l'un pour l'autre.

Ainsi, le dessous 16 comporte, comme le dessus 14, un enfoncement 22 de réception de tête, dans lequel débouche l'orifice auriculaire 26, et deux gouttières cervicales 24A, 24B.

Le cas échéant, le matériau de la masse 12 peut être composite de façon que la partie de la masse 12 formant, par exemple, le dessus 14 soit relativement dense, si bien qu'elle est adaptée pour l'hiver et la partie de la masse 12 formant le dessous 16 soit relativement aéré, si bien qu'elle est adaptée pour l'été.

On précisera ci-dessous les principaux aspects de l'utilisation de l'oreiller 10 liés à l'invention.

Lorsque l'utilisateur H est couché sur le côté, comme cela est représenté sur les figures 2 et 3, il place sa tête dans un enfoncement 22, par exemple celui formé sur le dessus 14 de l'oreiller.

L'oreille de l'utilisateur H, en contact avec l'oreiller, est au moins partiellement logée dans l'orifice auriculaire 26, ce qui permet de limiter la compression de cette oreille. On notera que l'épaule de l'utilisateur H en position couchée, qui est en contact avec l'oreiller 10, a tendance à se rapprocher de la tête de cet utilisateur. L'échancrure scapulaire 20A permet de loger cette épaule rapprochée de la tête.

La gouttière de liaison 24A forme un dégagement pour les cervicales de l'utilisateur H si bien que ce segment vertébral n'est pratiquement pas en appui sur l'oreiller 10. Ceci permet un étirement doux et progressif des cervicales.

On notera que le dessus 14 et le dessous 16 convergent depuis le second côté scapulaire 18B vers le premier côté scapulaire 18A de hauteur inférieure à celle du second côté scapulaire 18B. Ceci permet d'adapter l'oreiller 10 à des morphologies d'utilisateurs H différentes. Un enfant aura avantage à placer le premier côté scapulaire 18A, le moins haut, au contact de son épaule, alors qu'un adulte aura avantage à placer le second côté scapulaire 18B, le plus haut, au contact de son épaule.

Lorsque l'utilisateur H est allongé sur le dos, il place sa tête dans un enfoncement 22 de positionnement de tête, par exemple celui formé dans le dessus 14 de la masse 12, comme cela est représenté sur la figure 4.

En considérant que le premier côté scapulaire 18A est en contact avec les épaules de l'utilisateur H, l'échancrure 20A et la gouttière cervicale 24A forment des dégagements permettant d'éviter, ou pour le moins, de limiter, le contact des cervicales sur l'oreiller 10. Ainsi, les cervicales peuvent s'étirer doucement et progressivement afin de détendre ce segment vertébral lors de la période allongée de l'utilisateur.

On notera que l'orifice auriculaire 26 optimise l'aération de l'oreiller 10 de façon à limiter la transpiration éventuelle de l'utilisateur H et/ou favoriser l'élimination de cette transpiration.

## Revendications

1. Oreiller du type comprenant une masse (12) en matériau déformable élastiquement munie d'un dessus (14), sur lequel la tête d'un utilisateur (H) est destinée à être posée, et d'un dessous (16), destiné à être placé en appui sur un support de l'oreiller, le dessus (14) étant relié au dessous (16) par au moins un côté scapulaire (18A, 18B) et comprenant un enfoncement (22) de logement partiel de la tête de l'utilisateur (H), dit enfoncement (22) de réception de tête, **caractérisé en ce que** le côté scapulaire (18A, 18B) est muni d'une échancrure scapulaire (20A, 20B) formant, d'une part, un dégagement pour les cervicales de l'utilisateur (H) lorsque celui-ci est couché sur le dos et, d'autre part, un logement pour l'épaule de l'utilisateur (H) lorsque celui-ci est couché sur le côté, **et en ce que** le dessus (14) comprend une gouttière cervicale de liaison (24A, 24B) formant un dégagement cervical s'étendant entre l'enfoncement (22) de réception de tête et l'échancrure scapulaire (20A, 20B), de façon à éviter ou, pour le moins, limiter, le contact du cou de l'utilisateur (H) avec le dessus (14) de la masse (12).

2. Oreiller selon la revendication 1, **caractérisé en ce que** la masse (12) en matériau déformable comprend un orifice (26), dit orifice auriculaire (26), muni de deux extrémités débouchant respectivement dans l'enfoncement (22) de réception de tête et dans le dessous (16), cet orifice auriculaire (26) permettant d'éviter ou, pour le moins, de limiter, la compression de l'oreille de l'utilisateur (H) en contact avec l'oreiller, lorsque cet utilisateur (H) est couché sur le côté.

3. Oreiller selon l'une quelconque des revendications précédentes, **caractérisé en ce que** le dessus (14) est relié au dessous (16) par deux côtés scapulaires opposés (18A, 18B) susceptibles d'être chacun en contact avec l'épaule de l'utilisateur (H) selon le choix de ce dernier, ces deux côtés scapulaires opposés (18A, 18B) étant munis chacun d'une échancrure scapulaire (20A, 20B).

4. Oreiller selon la revendication 3, **caractérisé en ce que** le dessus (14) comprend deux gouttières cervicales de liaison (24A, 24B) s'étendant chacune entre l'enfoncement (22) de positionnement de tête et une échancrure scapulaire (20A, 20B) correspondante.

5. Oreiller selon l'une quelconque des revendications précédentes, **caractérisé en ce que** le dessus (14) et le dessous (16) ont des formes semblables et peuvent être utilisés l'un pour l'autre.

6. Oreiller selon la revendication 5, **caractérisé en ce que** la masse (12) est en matériau composite de façon que la partie de la masse (12) formant le dessus (14) soit relativement dense, si bien qu'elle est adaptée pour l'hiver, et la partie de la masse (12) formant le dessous (16) soit relativement aérée, si bien qu'elle est adaptée pour l'été.

7. Oreiller selon l'une quelconque des revendications précédentes, **caractérisé en ce que** la masse (12) en matériau déformable a une forme générale prismatique.

8. Oreiller selon la revendication 7, **caractérisé en ce que** la forme générale prismatique de la masse (12) en matériau déformable a pour base un trapèze isocèle, chacun des deux côtés parallèles de ce trapèze formant un côté scapulaire (18A, 18B), les deux autres côtés du trapèze formant respectivement le dessus (14) et le dessous (16) de la masse (12).

9. Oreiller selon l'une quelconque des revendications précédentes, **caractérisé en ce que** la masse (12) en matériau déformable est en mousse.

## Patentansprüche

1. Kopfkissen des Typs, welcher eine Masse (12) aus elastisch verformbarem Material umfasst, die mit einer Oberseite (14), auf welche der Kopf eines Benutzers (H) gelegt werden soll, und mit einer Unterseite (16), die dazu bestimmt ist, auf eine Unterlage des Kissens aufgelegt zu werden, versehen ist, wobei die Oberseite (14) mit der Unterseite (16) durch mindestens eine Schulterblattseite (18A, 18B) verbunden ist und eine Vertiefung (22) zur teilweisen Aufnahme des Kopfes des Benutzers (H), Kopfaufnahmevertiefung (22) genannt, umfasst, **dadurch gekennzeichnet, dass** die Schulterblattseite (18A, 18B) mit einem Schulterblattausschnitt (20A, 20B) versehen ist, welcher einerseits eine Aussparung für die Halswirbel des Benutzers (H) bildet, wenn dieser auf dem Rücken liegt, und andererseits eine Aufnahme für die Schulter des Benutzers (H), wenn dieser auf der Seite liegt, und dadurch, dass die Oberseite (14) eine Halsverbindungsrinne (24a, 24B) umfasst, die eine Halsaussparung bildet, welche sich zwischen der Kopfaufnahmevertiefung (22) und dem Schulterblattausschnitt (20A, 20B) erstreckt, derart, dass der Kontakt des Halses des Benutzers (H) mit der Oberseite (14) der Masse (12) vermieden oder wenigstens begrenzt wird.

2. Kopfkissen nach Anspruch 1, **dadurch gekennzeichnet, dass** die Masse (12) aus verformbarem Material eine Öffnung (26) umfasst, Ohröffnung (26) genannt, die mit zwei Enden versehen ist, welche in der Kopfaufnahmevertiefung (22) bzw. in der Unterseite (16) münden, wobei diese Ohröffnung (26) ermöglicht, das Zusammendrücken des Ohres des Benutzers (H) beim Kontakt mit dem Kopfkissen, wenn dieser Benutzer (H) auf der Seite liegt, zu vermeiden oder wenigstens zu begrenzen.

3. Kopfkissen nach einem der vorhergehenden Ansprüche, **dadurch gekennzeichnet, dass** die Oberseite (14) mit der Unterseite (16) durch zwei gegenüberliegende Schulterblattseiten (18A, 18B) verbunden ist, die jeweils dazu eingerichtet sind, sich in Kontakt mit der Schulter des Benutzers (H) nach Wahl dieses Letzteren zu befinden, wobei diese zwei gegenüberliegenden Schulterblattseiten (18A, 18B) jeweils mit einem Schulterblattausschnitt (20A, 20B) versehen sind.

4. Kopfkissen nach Anspruch 3, **dadurch gekennzeichnet, dass** die Oberseite (14) zwei Halsverbindungsrinnen (24A, 24B) umfasst, die sich jeweils zwischen der Kopfaufnahmevertiefung (22) und einem entsprechenden Schulterblattausschnitt (20A, 20B) erstrecken.

5. Kopfkissen nach einem der vorhergehenden Ansprüche, **dadurch gekennzeichnet, dass** die Oberseite (14) und die Unterseite (16) ähnliche Formen aufweisen und miteinander vertauscht verwendet werden können.

6. Kopfkissen nach Anspruch 5, **dadurch gekennzeichnet, dass** die Masse (12) aus einem Verbundmaterial besteht, derart, dass der Teil der Masse (12), welcher die Oberseite (14) bildet, relativ dicht ist, so dass er für den Winter geeignet ist, und der Teil der Masse (12), welcher die Unterseite (16) bildet, relativ luftig ist, so dass er für den Sommer geeignet ist.

7. Kopfkissen nach einem der vorhergehenden Ansprüche, **dadurch gekennzeichnet, dass** die Masse (12) aus verformbarem Material eine allgemein prismatische Form aufweist.

8. Kopfkissen nach Anspruch 7, **dadurch gekennzeichnet, dass** die allgemein prismatische Form der Masse (12) aus verformbarem Material als Grundfläche ein gleichschenkliges Trapez aufweist, wobei jede der beiden parallelen Seiten dieses Trapezes eine Schulterblattseite (18A, 18B) bildet, wobei die beiden anderen Seiten des Trapezes die Oberseite (14) bzw. die Unterseite (16) der Masse (12) bilden.

9. Kopfkissen nach einem der vorhergehenden Ansprüche, **dadurch gekennzeichnet, dass** die Masse (12) aus verformbarem Material aus Schaumstoff besteht.

## Claims

1. A pillow of the type comprising a body (12) of elastically deformable material provided with a top side (14) upon which the head of a user (H) can be rested, and an underside (16) designed to be placed upon a pillow support, the top side (14) being connected to the underside (16) by at least one scapular side (18A, 18B) and including a recess (22), called the head receiving recess (22), that partially accommodates the head of the user (H),which pillow is **characterized in that** the scapular side (18A, 18B) is provided with a scapular cut-out (20A, 20B) that forms both an indentation for the cervical vertebrae of the user (H) when he is lying on his back, and an accommodating space for the shoulder of the user (H) when he is lying on his side and also **characterized in that** the top side (14) includes a cervical connecting gutter (24A, 24B) forming a cervical indentation extending between the head receiving recess (22) and the scapular cut-out (20A, 20B) so as to prevent or at least limit contact between the neck of the user (H) and the top side (14) of the body (12).

2. The pillow as claimed in claim 1, **characterized in that** the body (12) of deformable material includes an orifice (26), called the ear orifice (26), opening at one end into the head receiving recess (22) and at the other into the underside (16), this ear orifice (26) making it possible to prevent or at least limit the compression of the ear of the user (H) in contact with the pillow when the user (H) is lying on his side.

3. The pillow as claimed in any one of the preceding claims, **characterized in that** the top side (14) is connected to the underside (16) by two opposite scapular sides (18A, 18B), each able to be in contact with the shoulder of the user (H) as the user wishes, these two opposite shoulder sides (18A, 18B) each being provided with a scapular cut-out (20A, 20B).

4. The pillow as claimed in claim 3, **characterized in that** the top side (14) includes two cervical connecting gutters (24A, 24B), each extending between the head positioning recess (22) and a corresponding scapular cut-out (20A, 20B).

5. The pillow as claimed in any one of the preceding claims, **characterized in that** the top side (14) and the underside (16) are similar in shape and each can be used for the other.

6. The pillow as claimed in claim 5, **characterized in that** the body (12) is made of a composite material in such a way that that part of the body (12) which forms the top side (14) is relatively dense, and therefore suitable for the winter, and that part of the body (12) which forms the underside (16) is relatively aerated, and therefore suitable for the summer.

7. The pillow as claimed in any one of the preceding claims, **characterized in that** the overall shape of the body (12) of deformable material is that of a prism.

8. The pillow as claimed in claim 7, **characterized in that** the overall prism shape of the mass (12) of deformable material has at its base an isosceles trapezoid, each of the two parallel sides of this trapezoid forming a scapular side (18A, 18B), and the other two sides of the trapezoid forming the top side (14) and underside (16) of the body (12).

9. The pillow as claimed in any one of the preceding claims, **characterized in that** the body (12) of deformable material is made of foam.
